# EUROPÄISCHE PATENTSCHRIFT

(11) **EP 2 677 110 B1**
(45) Veröffentlichungstag und Bekanntmachung des Hinweises auf die Patenterteilung: **14.03.2018**
(21) Anmeldenummer: 13172296.9
(22) Anmeldetag: 17.06.2013
(51) Int. Cl.: E06B 9/386, E06B 9/15

(54) **Sonnenschutzbehang**
Sun protection curtain
Rideau de protection solaire

(30) Priorität: 21.06.2012 DE 102012105380
(43) Veröffentlichungstag der Anmeldung: 25.12.2013
(73) Patentinhaber: MHZ HACHTEL GmbH & Co. KG, D-70771 Leinfelden-Echterdingen (DE)
(72) Erfinder: Hachtel, Jochen, 97990 Weikersheim (DE)
(74) Vertreter: advotec.

(56) Entgegenhaltungen:
- DE-U- 1 804 509
- GB-A- 2 105 396
- US-A1- 2005 205 223

## Beschreibung

Die Erfindung betrifft einen Sonnenschutzbehang mit den Merkmalen des Oberbegriffs von Anspruch 1.

Eine Lamelle für einen anderen Einsatzweck, nämlich eine Rollladenlamelle zum Aufbau eines Rollladenpanzers ist bereits durch die DE 103 27 451 B4 bekannt geworden.

Die bekannte Rollladenlamelle weist eine im Wesentlichen glatte Rückseite, eine Unterseite, die eine hinterschnittene Nut enthält, die sich im Wesentlichen über die gesamte Länge der Lamelle erstreckt, eine Oberseite, die eine Verbindungsleiste trägt, die mit der Nut an der Unterseite einer anderen Lamelle formschlüssig verbunden ist und die derart gestaltet ist, dass die Verbindungsleiste in Längsrichtung der Nut in diese einschiebbar jedoch in Querrichtung der Nut aus dieser nicht entfernbar ist, auf. Darüber hinaus sind Lichtschlitze in der Verbindungsleiste vorgesehen.

Ein aus den bekannten Rollladenlamellen aufgebauter Rollladenpanzer ist relativ labil und windanfällig. Insbesondere kann es bei Krafteinwirkung in horizontaler Richtung auf eine Lamelle zur Verformung des Rollladenpanzers kommen. Solche Rollladenpanzer können daher nur in geringen Breiten hergestellt werden.

Aus der US 2005/0205223 A1 ist ein Sonnenschutzbehang bekannt, der Lamellen aufweist, die an einem Ende einen Kopplungsabschnitt und am gegenüberliegenden Ende einen Hohlraum zur Aufnahme eines Kopplungsabschnitts einer weiteren Sonnenschutzlamelle aufweisen. Der Kopplungsabschnitt ist hakenförmig ausgebildet. In dem Hohlraum zur Kopplung sind Schultern vorgesehen, an denen sich der Kopplungsabschnitt abstützen kann.

Die DE 18 04 509 offenbart einen Rollladen, der aus Schachtelelementen gebildet ist, die oberhalb einen Flügel aufweisen, der mit Ventilationsöffnungen versehen ist, und einen nach unten geöffneten Kanal, der geeignet ist, den Flügel des darunter befindlichen Elements aufzunehmen. Einer der Ränder des Kanals weist eine nach unten gerichtete Verlängerung auf, die in gereckter Stellung des Rollladens die Öffnungen abschirmt und geeignet ist, sich gegenüber dem Flügel des darunter befindlichen Elements so anzuordnen, dass das direkte Eindringen des Lichts vermieden und trotzdem der Durchgang der Luft durch die Öffnungen des Flügels gestattet wird.

Die GB 2 105 396 A offenbart einen Rollladen, der Lamellen aufweist, die gelenkig miteinander verbunden sind.

Aufgabe der vorliegenden Erfindung ist es, einen Sonnenschutzbehang mit großer Windstabilität bereitzustellen.

Gelöst wird diese Aufgabe erfindungsgemäß durch einen Sonnenschutzbehang gemäß Anspruch 1. Dadurch können der Kopplungsabschnitt und der Hohlraum von zwei gekoppelten Sonnenschutzlamellen so aufeinander abgestimmt werden, dass der Kopplungsabschnitt der einen Sonnenschutzlamelle im Hohlraum der anderen Sonnenschutzlamelle bei abgewickeltem durch die Sonnenschutzlamellen gebildetem Sonnenschutzbehang horizontal senkrecht zur Längsrichtung der Sonnenschutzlamellen spielfrei angeordnet ist, um eine Aussteifung, insbesondere senkrecht zur Ebene eines abgewickelten Sonnenschutzbehangs, der aus den Sonnenschutzlamellen gebildet ist, zu erreichen.

Es versteht sich, dass "spielfrei" in dem Sinne zu verstehen ist, dass die Lamellen im Wesentlichen spielfrei im Rahmen der Fertigungstoleranzen gekoppelt sind. Eine Schwenkbewegung muss auch möglich sein, um einen aus Sonnenschutzlamellen aufgebauten Behang noch aufrollen zu können.

Durch die spielfreie Anordnung bei abgewickeltem (hängendem) Sonnenschutzbehang liegt der Kopplungsabschnitt flächig oder zumindest an mehreren Stellen innen am Hohlraum der anderen Sonnenschutzlamelle an. Die Sonnenschutzlamellen steifen sich somit gegenseitig aus, mit der Folge, dass ein Sonnenschutzbehang, der eine oder mehrere der erfindungsgemäßen Lamellen aufweist, windresistenter ist und in größeren Breiten realisiert und eingesetzt werden kann. Durch die gegenseitige Aussteifung der Sonnenschutzlamellen ist es möglich, die Sonnenschutzlamellen sehr dünn auszuführen. Dies bewirkt wiederum, dass kleine Wickeldurchmesser des aufgewickelten Sonnenschutzbehangs realisiert werden können.

In dem Hohlraum können ein oder mehrere Vorsprünge zur Anlage an dem Kopplungsabschnitt einer gekoppelten Sonnenschutzlamelle vorgesehen sein. Alternativ oder zusätzlich können am Kopplungsabschnitt ein oder mehrere Vorsprünge vorgesehen sein, die an der Hohlraumwandung der gekoppelten Sonnenschutzlamelle anliegen können. Die Vorsprünge können eine flächige, punktförmige oder linienförmige Anlage bewirken. Vorzugsweise ist zumindest ein Vorsprung geradlinig parallel zur Längsrichtung der Lamelle ausgerichtet. Dies ergibt eine besonders gute Aussteifung.

Weiter ist es denkbar, dass der oder die Vorsprünge so im Hohlraum angeordnet sind, dass sie an einer Rückseite eines hakenförmigen Kopplungsabschnitts einer gekoppelten Sonnenschutzlamelle anliegen.

Mit anderen Worten sind der Kopplungsabschnitt einer gekoppelten Sonnenschutzlamelle und der Hohlraum mit Vorsprung einer Sonnenschutzlamelle so aufeinander abgestimmt, dass der Kopplungsabschnitt innerhalb des Hohlraums nicht horizontal senkrecht zur Längsrichtung bewegt werden kann, sondern lediglich eine Schwenkbewegung zugelassen wird. Vorzugsweise sind der oder die Vorsprünge an einer den Hohlraum begrenzenden Wandung angeordnet.

Der Lamellenkörper, der den Hohlraum zur Aufnahme eines Kopplungsabschnitts einer gekoppelten Sonnenschutzlamelle aufweist und der Kopplungsabschnitt der gekoppelten Sonnenschutzlamelle sind weiterhin so aufeinander abgestimmt, dass ein Aushängen der gekoppelten Lamelle durch eine Schwenkbewegung nicht möglich ist.

Ein Vorsprung ist als Unterseite einer in der Hohlraumwand angeordneten Sicke ausgebildet. Eine derartige Sicke steift die Sonnenschutzlamelle zusätzlich aus. Außerdem kann eine Sicke relativ einfach eingebracht werden. Beispielsweise kann die Sicke in der Hohlraumwand durch Rollformen eingebracht werden. Grundsätzlich wäre es jedoch auch denkbar, die Sonnenschutzlamelle im Strangpressverfahren herzustellen und insofern den Vorsprung bzw. eine Sicke anzuformen.

Vorteilhafterweise erstreckt sich die Sicke über die gesamte Länge der Sonnenschutzlamelle. Dadurch entsteht eine Aussteifung über die gesamte Länge der Sonnenschutzlamelle und eines damit aufgebauten Sonnenschutzbehangs.

Gemäß einer weiteren vorteilhaften Ausgestaltung der Erfindung kann vorgesehen sein, dass der Vorsprung von einem Öffnungsrand beabstandet vorgesehen ist. Der Vorsprung befindet sich somit nicht unmittelbar an der Öffnung des Hohlraums, sondern ist gegenüber der Öffnung des Hohlraums nach oben versetzt. Dies hat den Vorteil, dass der Drehpunkt für die Schwenkbewegung zweier gekoppelter Sonnenschutzlamellen, die diese ausführen, wenn ein Sonnenschutzbehang aufgewickelt wird, nicht beeinflusst wird. Insbesondere wird dadurch ein größtmöglicher Winkel ermöglicht, sodass ein Wickeln eines Sonnenschutzbehangs in beide Richtungen möglich ist und dennoch eine Aussteifung des Behangs erfolgt.

Wie oben bereits erwähnt, ist es vorteilhaft, wenn der Vorsprung angeformt ist. Insbesondere kann der Vorsprung durch Rollformen oder Strangpressen angeformt sein. Weiterhin ist es denkbar, dass der oder die Vorsprünge nachträglich angebracht werden, z. B. mittels Kleben. Beispielsweise könnte ein Noppen-Klebeband an geeigneter Stelle aufgeklebt werden.

Weitere Vorteile ergeben sich, wenn die Öffnung schräg nach unten geöffnet ist. Auch durch diese Maßnahme kann der zulässige Schwenkbereich zweier miteinander gekoppelter Sonnenschutzlamellen vergrößert werden.

Gemäß einer besonders bevorzugten Ausführungsform können ein oder mehrere Lichtschlitze oberhalb des Lamellenkörpers vorgesehen sein. Insbesondere können die Lichtschlitze so angeordnet sein, dass sie nicht durch eine gekoppelte Lamelle verdeckt werden. Somit ergibt sich eine definierte Lichtdurchtrittsöffnung.

Eine besonders einfache Ausgestaltung des Kopplungsabschnitts ergibt sich, wenn dieser eine nach unten geöffnete Rinne umfasst, wobei ein Ende eines Kopplungsabschnitts einer gekoppelten Sonnenschutzlamelle hinter einer Aufkantung im Bereich des Öffnungsrands zu liegen kommt. Durch diese Ausgestaltung einer Sonnenschutzlamelle sind weitere Kopplungsmittel zum Koppeln zweier Sonnenschutzlamellen nicht notwendig.

Vorteilhafterweise kann die Vorderseite der Sonnenschutzlamelle zwei schräg zur Vertikalen ausgerichtete Abschnitte aufweisen, wobei der obere Abschnitt flacher verläuft als der untere Abschnitt.

Vorteilhafterweise stoßen die schrägen Abschnitte an einer nach außen gerichteten Kante in einem stumpfen Winkel aneinander.

Besonders einfach und kostengünstig kann eine Sonnenschutzlamelle durch Rollformen aus einem Metallstreifen hergestellt werden. Eine derart aufgebaute Sonnenschutzlamelle ist auch besonders stabil.

Der Kopplungsabschnitt einer gekoppelten Sonnenschutzlamelle und der Hohlraum mit Vorsprung einer Sonnenschutzlamelle sind so aufeinander abgestimmt, dass der Kopplungsabschnitt innerhalb des Hohlraums nicht horizontal senkrecht zur Längsrichtung bewegt werden kann, sondern lediglich eine Schwenkbewegung zugelassen wird. Vorzugsweise sind der oder die Vorsprünge an einer den Hohlraum begrenzenden Wandung angeordnet.

Die erste und zweite Sonnenschutzlamelle können identisch ausgebildet sein.

Weitere Merkmale und Vorteile der Erfindung ergeben sich aus der nachfolgenden detaillierten Beschreibung eines Ausführungsbeispiels der Erfindung, anhand der Figuren der Zeichnung, die erfindungswesentliche Einzelheiten zeigen, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung gezeigt und in der nachfolgenden Beschreibung näher erläutert.

Es zeigen:
- Fig. 1: eine Ansicht auf eine Stirnseite einer Sonnenschutzlamelle;
- Fig. 2: eine Ansicht auf eine Stirnseite eines Sonnenschutzbehangs, der aus mehreren Sonnenschutzlamellen aufgebaut ist;
- Fig. 3: eine Darstellung zur Demonstration der Schwenkmöglichkeit zweier Sonnenschutzlamellen in einer ersten Richtung;
- Fig. 4: eine Darstellung, die die Schwenkmöglichkeit in entgegengesetzter Richtung zeigt;
- Fig. 5: eine Darstellung aus der deutlich wird, dass eine Sonnenschutzlamelle nicht ausgehängt werden kann;
- Fig. 6: eine Draufsicht auf einen Sonnenschutzbehang der aus erfindungsgemäßen Sonnenschutzlamellen aufgebaut ist.

Die Fig. 1 zeigt eine Sonnenschutzlamelle 1 in einer Stirnseitenansicht. Die Sonnenschutzlamelle 1 weist einen Kopplungsabschnitt 2 und einen sich unten daran anschließenden Lamellenkörper 3 auf. Die bedeutet, dass der Kopplungsabschnitt 2 vom Lamellenkörper 3 ausgeht. Der Lamellenkörper 3 weist einen Hohlraum 4 auf, der durch eine Öffnung 5 nach unten geöffnet ist. Der Hohlraum 4 ist dazu ausgebildet, einen Kopplungsabschnitt 2 einer weiteren Sonnenschutzlamelle 1 aufzunehmen. In dem Hohlraum 4, insbesondere an einer Wandung 6, die den Hohlraum 4 begrenzt, ist ein Vorsprung 7 ausgebildet. Insbesondere ist der Vorsprung 7 als Unterseite einer in der Hohlraumwand 6 angeordneten Sicke 8 ausgebildet. Der Vorsprung 7 bewirkt zum einen eine Aussteifung der Sonnenschutzlamelle 1. Zum anderen bewirkt er, dass eine weitere Sonnenschutzlamelle, die mit ihrem Kopplungsabschnitt 2 in dem Hohlraum 4 angeordnet ist, lediglich bezüglich der Sonnenschutzlamelle 1 schwenkbar ist, nicht jedoch in horizontaler Richtung bewegt werden kann. Dadurch, dass der Vorsprung 7 mit einem Abstand vom unteren Rand 9 der Öffnung 5 angeordnet ist, wird sichergestellt, dass sich zwei miteinander gekoppelte Sonnenschutzlamellen 1 relativ zueinander schwenken lassen.

Weiterhin ist der Fig. 1 zu entnehmen, dass die Öffnung 5 nicht senkrecht nach unten geöffnet ist, sondern schräg nach unten geöffnet ist. Auch dies wirkt sich auf den Schwenkbereich zweier gekoppelter Sonnenschutzlamellen aus. Der Kopplungsabschnitt 2 weist einen Hals 10 auf, der abschnittsweise unterbrochen ist, sodass Lichtschlitze vorhanden sind. Ein Lichtschlitz 11 ist durch die gestrichelten Linien 11.1, 11.2 angedeutet.

Der Kopplungsabschnitt 2 weist weiterhin eine nach unten geöffnete Rinne 12 auf, wobei das Ende 13 hinter einer Aufkantung 14 einer anderen, insbesondere identischen, Sonnenschutzlamelle 1 zu liegen kommt, wenn diese miteinander gekoppelt sind. Das Ende 13 stellt den Schwenkpunkt der Sonnenschutzlamelle 1 dar.

Die Vorderseite der Sonnenschutzlamelle 1 weist zwei schräg zur Vertikalen ausgerichtete Abschnitte 15, 16 auf, wobei der obere Abschnitt 15 flacher verläuft als der untere Abschnitt 16. Insbesondere stoßen die Abschnitte 15, 16 an einer nach außen gerichteten Kante 17 in einem stumpfen Winkel aneinander.

Weiterhin weist die Vorderseite einen vertikalen Abschnitt 18 auf. Die Unterseite 19 der Sonnenschutzlamelle weist einen Winkel zur Horizontalen von >15° auf, um eine Abschattung der Lichtschlitze einer verbundenen Sonnenschutzlamelle bei hoch stehender Sonne zu erreichen.

Der Fig. 1 ist zu entnehmen, dass die Sonnenschutzlamelle in bestimmten Abschnitten zweilagig ausgebildet ist. Dadurch wird deutlich, dass die gezeigte Sonnenschutzlamelle aus einem Metallstreifen mittels Rollformen hergestellt ist.

Die Fig. 2 zeigt einen Sonnenschutzbehang 30, der aus vier Sonnenschutzlamellen 1.1, 1.2, 1.3, 1.4 aufgebaut ist, wobei die Sonnenschutzlamellen 1.1 - 1.4 identisch ausgebildet sind und jeweils der Kopplungsabschnitt 2 einer Sonnenschutzlamelle 1.1 - 1.4 in einem Hohlraum 4 eines Lamellenkörpers 3 einer benachbarten Sonnenschutzlamelle 1.1 - 1.4 angeordnet ist. Hier ist zu erkennen, dass der Vorsprung 7 am Kopplungsabschnitt 2 an einer Stelle anliegt, wo der Hals 10 in die nach unten geöffnet Rinne 12 übergeht. Das Ende 13 liegt dagegen im Knickbereich 20 der Aufkantung 14. Der Kopplungsabschnitt 2 ist somit im Hohlraum 4 an gegenüberliegenden Stellen festgelegt. Eine Relativbewegung zweier verbundener Sonnenschutzlamellen 1.1 - 1.4 in horizontaler Richtung senkrecht zur Längsrichtung ist nicht möglich, da der Abstand zwischen dem Vorsprung 7 und dem Knickbereich 20 der geringste Abstand innerhalb des Hohlraums 4 ist.

An dieser Stelle ist anzumerken, dass der Sonnenschutzbehang 30 nicht dafür vorgesehen ist, dass er mit der untersten Sonnenschutzlamelle anstößt und sich die Lamellen vertikal ineinander verschieben. Es handelt sich also nicht um einen Rollladenpanzer.

Der Fig. 3 kann man entnehmen, dass zwei miteinander verbundene Sonnenschutzlamellen 1.1, 1.2 relativ zueinander schwenkbar sind.

In der Fig. 4 ist gezeigt, dass auch ein Schwenken in entgegengesetzter Richtung möglich ist. Dadurch, dass zwei miteinander gekoppelte Sonnenschutzlamellen 1.1, 1.2 in zwei Richtungen relativ zueinander verschwenkbar sind, ist es möglich, einen Sonnenschutzbehang 30 sowohl im Uhrzeigersinn als auch im Gegenuhrzeigersinn aufzuwickeln.

Der Fig. 5 kann man entnehmen, dass bei einem weiteren Verschwenken gegenüber der Darstellung der Fig. 4 der Abschnitt 10 der Sonnenschutzlamelle 1.2 an der Unterseite 19 anliegt. Hier hat sich der Schwenkpunkt gegenüber der Darstellung der Fig. 4 nach links verlagert. Der Fig. 5 ist zu entnehmen, dass es nicht möglich ist, durch relatives Verschwenken von zwei Sonnenschutzlamellen 1.1, 1.2 die beiden Sonnenschutziamellen zu trennen. Zum Verbinden und auch Trennen zweier Sonnenschutzlamellen 1.1, 1.2 ist es erforderlich, die Sonnenschutzlamellen in Längsrichtung relativ zueinander zu bewegen.

Die Fig. 6 zeigt eine Vorderansicht eines Sonnenschutzbehangs 30, der aus mehreren erfindungsgemäßen Sonnenschutzlamellen 1, 1.1 - 1.4 aufgebaut ist. Zu erkennen ist hier, dass der Sonnenschutzbehang 30 eine gleichmäßige optische Struktur hat.

## Patentansprüche

1. Sonnenschutzbehang mit zumindest einer ersten und einer zweiten Sonnenschutzlamelle (1, 1.1, 1.2, 1.3, 1.4), wobei die erste Sonnenschutzlammelle (1, 1.1, 1.2, 1.3, 1.4) einen Kopplungsabschnitt (2) zur Kopplung mit der zweiten Sonnenschutzlamelle (1, 1.1, 1.2, 1.3, 1.4) und die zweite Sonnenschutzlamelle (1, 1.1, 1.2, 1.3, 1.4) einen Lamellenkörper (3) mit einem Hohlraum (4), der durch eine Öffnung (5) nach unten geöffnet ist, aufweist und der Kopplungsabschnitt (2) der ersten Sonnenschutzlamelle im Hohlraum (4) der zweiten Sonnenschutzlamelle angeordnet ist, wobei der Kopplungsabschnitt (2) und der Hohlraum (4) so aufeinander abgestimmt sind, dass der Kopplungsabschnitt (2) im Hohlraum (4) bei abgerollten Behang horizontal senkrecht zur Längsrichtung der Sonnenschutzlamellen spielfrei angeordnet ist, indem ein Vorsprung (7) an der Hohlraumwand der zweiten Sonnenschutzlamelle angeordnet ist, wobei der Vorsprung (7) zur Anlage an dem Kopplungsabschnitt (2) der ersten Sonnenschutzlamelle (1, 1.1, 1.2, 1.3, 1.4) bei abgerolltem Sonnenschutzbehang vorgesehen ist, um zusammen mit dem daran anliegenden Kopplungsabschnitt (2) eine Aussteifung gegenüber Kräften senkrecht zur Ebene des abgerollten Sonnenschutzbehangs zu erreichen, **dadurch gekennzeichnet, dass** der Vorsprung (7) als Unterseite einer in der Hohlraumwand (6) angeordneten Sicke (8) ausgebildet ist, wobei ein Ende (13) einer nach unten geöffneten Rinne (12) des Kopplungsabschnitts (2) der ersten Sonnenschutzlamelle (1, 1.1, 1.2, 1.3, 1.4) im Knickbereich einer Aufkantung (14) der zweiten Sonnenschutzlamelle (1, 1.1, 1.2, 1.3, 1.4) angeordnet ist, sodass der Kopplungsabschnitt (2) an gegenüberliegenden Stellen festgelegt ist.

2. Sonnenschutzbehang nach Anspruch 1, **dadurch gekennzeichnet, dass** die Sicke (8) sich über die gesamte Länge der Sonnenschutzlamelle (1, 1.1, 1.2, 1.3, 1.4) erstreckt.

3. Sonnenschutzbehang nach einem der vorhergehenden Ansprüche, **dadurch gekennzeichnet, dass** der Vorsprung (7) von einem Öffnungsrand (9) des Hohlraums (4) beabstandet vorgesehen ist.

4. Sonnenschutzbehang nach einem der vorhergehenden Ansprüche, **dadurch gekennzeichnet, dass** der Vorsprung (7) angeformt ist, insbesondere durch Rollformen oder Strangpressen gebildet ist.

5. Sonnenschutzbehang nach einem der vorhergehenden Ansprüche, **dadurch gekennzeichnet, dass** die Öffnung (5) schräg nach unten geöffnet ist.

6. Sonnenschutzbehang nach einem der vorhergehenden Ansprüche, **dadurch gekennzeichnet, dass** ein oder mehrere Lichtschlitze (11) oberhalb des Lamellenkörpers (3) vorgesehen sind.

7. Sonnenschutzbehang nach einem der vorhergehenden Ansprüche, **dadurch gekennzeichnet, dass** der Kopplungsabschnitt (2) eine nach unten geöffnete Rinne (12) umfasst, wobei ein Ende (13) eines Kopplungsabschnitts (2) der zweiten Sonnenschutzlamelle (1, 1.1, 1.2, 1.3, 1.4) hinter einer Aufkantung (14) im Bereich des Öffnungsrands zu liegen kommt.

8. Sonnenschutzbehang nach einem der vorhergehenden Ansprüche, **dadurch gekennzeichnet, dass** die Vorderseite der ersten und/oder zweiten Sonnenschutzlamelle zwei schräg zur Vertikalen ausgerichtete Abschnitte (15, 16) aufweist, wobei der obere Abschnitt (15) flacher verläuft als der untere Abschnitt (16).

9. Sonnenschutzbehang nach Anspruch 8, **dadurch gekennzeichnet, dass** die schrägen Abschnitte (15, 16) an einer nach außen gerichteten Kante (17) in einem stumpfen Winkel aneinanderstoßen.

10. Sonnenschutzbehang nach einem der vorhergehenden Ansprüche, **dadurch gekennzeichnet, dass** die erste und/oder zweite Sonnenschutzlamelle (1, 1.1, 1.2, 1.3, 1.4) durch Rollformen aus einem Metallstreifen oder als Strangpressprofil hergestellt ist.

11. Sonnenschutzbehang nach einem der vorhergehenden Ansprüche, **dadurch gekennzeichnet, dass** alle Sonnenschutzlamellen (1, 1.1, 1.2, 1.3, 1.4) identisch ausgebildet sind.

## Claims

1. A sun protection blind comprising at least first and second sun protection slats (1, 1.1, 1.2, 1.3, 1.4), the first sun protection slat (1, 1.1, 1.2, 1.3, 1.4) having a coupling section (2) for coupling with the second sun protection slat (1, 1.1, 1.2, 1.3, 1.4) and the second sun protection slat (1, 1.1, 1.2, 1.3, 1.4) having a slat body (3) comprising a cavity (4) which is open at the bottom by means of an opening (5), and the coupling section (2) of the first sun protection slat being disposed in the cavity (4) of the second sun protection slat, the coupling section (2) and the cavity (4) being complementary to each other in such a manner that, when the blind is rolled down, the coupling section (2) is disposed in the cavity (4) without play horizontally perpendicular to the longitudinal direction of the sun protection slats because a protrusion (7) is disposed on the cavity wall of the second sun protection slat, the protrusion (7) being configured to come into contact with the coupling section (2) of the first sun protection slat (1, 1.1, 1.2, 1.3, 1.4) when the sun protection blind is rolled down so as to achieve stiffness against forces perpendicular to the plane of the rolled-down sun protection blind in cooperation with the coupling section (2) being in contact therewith, **characterized in that** the protrusion (7) forms an underside of an indentation (8) disposed in the cavity wall (6), an end (13) of a channel (12), open toward the bottom, of the coupling section (2) of the first sun protection slat (1, 1.1, 1.2, 1.3, 1.4) being disposed in the bending region of an upstand (14) of the second sun protection slat (1, 1.1, 1.2, 1.3, 1.4), the coupling section (2) thus being fixed at opposite points.

2. The sun protection blind according to claim 1, **characterized in that** the indentation (8) runs across the entire length of the sun protection slat (1, 1.1, 1.2, 1.3, 1.4).

3. The sun protection blind according to any one of the preceding claims, **characterized in that** the protrusion (7) is provided at a distance from an opening edge (9) of the cavity (4).

4. The sun protection blind according to any one of the preceding claims, **characterized in that** the protrusion (7) is formed integrally, in particular by roll-forming or extrusion.

5. The sun protection blind according to any one of the preceding claims, **characterized in that** the opening (5) is open diagonally downward.

6. The sun protection blind according to any one of the preceding claims, **characterized in that** one or more light slots (11) are provided above the slat body (3).

7. The sun protection blind according to any one of the preceding claims, **characterized in that** the coupling section (2) comprises an open-bottomed channel (12), an end (13) of a coupling section (2) of the second sun protection slat (1, 1.1, 1.2, 1.3, 1.4) coming to rest behind an upstand (14) in the area of the opening edge.

8. The sun protection blind according to any one of the preceding claims, **characterized in that** the front of the first and/or second sun protection slat has two sections (15, 16) that are inclined relative to the vertical, the upper section (15) being more level than the lower section (16).

9. The sun protection blind according to claim 8, **characterized in that** the inclined sections (15, 16) abut against each other at an obtuse angle at an edge (17) pointing outward.

10. The sun protection blind according to any one of the preceding claims, **characterized in that** the first and/or second sun protection slat (1, 1.1, 1.2, 1.3, 1.4) is produced from a metal band by roll-forming or as an extruded profile.

11. The sun protection blind according to any one of the preceding claims, **characterized in that** all sun protection slats (1, 1.1, 1.2, 1.3, 1.4) are identical.

## Revendications

1. Tablier de protection solaire comprenant au moins une première et une deuxième lamelle de protection solaire (1, 1.1, 1.2, 1.3, 1.4), la première lamelle de protection solaire (1, 1.1, 1.2, 1.3, 1.4) ayant un tronçon d'accouplement (2) pour l'accouplement à la deuxième lamelle de protection solaire (1, 1.1, 1.2, 1.3, 1.4) et la deuxième lamelle de protection solaire (1, 1.1, 1.2, 1.3, 1.4) ayant un corps de lamelle (3) comportant une cavité (4) qui est ouverte vers le bas par une ouverture (5) et le tronçon d'accouplement de la première lamelle de protection solaire étant disposé dans la cavité (4) de la deuxième lamelle de protection solaire, le tronçon d'accouplement (2) et la cavité (2) étant ajustés l'un à l'autre de telle manière que, quand le tablier est abaissé, le tronçon d'accouplement (2) est disposé dans la cavité (4) sans jeu de manière perpendiculairement horizontale à la direction longitudinale des lamelles de protection solaire parce qu'une saillie (7) est disposée sur la paroi de la cavité de la deuxième lamelle de protection solaire, la saillie (7) étant destinée à venir en contact avec le tronçon d'accouplement (2) de la première lamelle de protection solaire (1, 1.1, 1.2, 1.3, 1.4) quand le tablier de protection solaire est abaissé afin d'atteindre un raidissement à l'encontre des forces agissant perpendiculairement au plan du tablier de protection solaire abaissé en coopération avec le tronçon d'accouplement étant en contact avec celle-ci, **caractérisé en ce que** la saillie (7) forme le dessous d'une empreinte (8) disposée dans la paroi (6) de la cavité, une extrémité (13) d'un canal (12), ouvert vers le bas, du tronçon d'accouplement (2) de la première lamelle de protection solaire (1, 1.1, 1.2, 1.3, 1.4) étant disposé dans la zone de pliage d'un relevé (14) de la deuxième lamelle de protection solaire (1, 1.1, 1.2, 1.3, 1.4) de sorte que le tronçon d'accouplement (2) est fixé en des points opposés.

2. Tablier de protection solaire selon la revendication 1, **caractérisé en ce que** l'empreinte (8) s'étend sur toute la longueur de la lamelle de protection solaire (1, 1.1, 1.2, 1.3, 1.4).

3. Tablier de protection solaire selon l'une quelconque des revendications précédentes, **caractérisé en ce que** la saillie (7) est disposée à distance d'un bord d'ouverture (9) de la cavité (4).

4. Tablier de protection solaire selon l'une quelconque des revendications précédentes, **caractérisé en ce que** la saillie (7) est formée de manière intégrale, notamment formée par roulage ou extrusion.

5. Tablier de protection solaire selon l'une quelconque des revendications précédentes, **caractérisé en ce que** l'ouverture (5) est ouverte obliquement vers le bas.

6. Tablier de protection solaire selon l'une quelconque des revendications précédentes, **caractérisé en ce qu'**une ou plusieurs fentes de lumière (11) sont disposées au-dessus du corps de lamelle (3).

7. Tablier de protection solaire selon l'une quelconque des revendications précédentes, **caractérisé en ce que** le tronçon d'accouplement (2) comprend un canal (12) ouvert ver le bas, une extrémité (13) d'un tronçon d'accouplement (2) de la deuxième lamelle de protection solaire venant se situer derrière un relevé (14) dans la région du bord d'ouverture.

8. Tablier de protection solaire selon l'une quelconque des revendications précédentes, **caractérisé en ce que** la face avant de la première et/ou de la deuxième lamelle de protection solaire a deux tronçons (15, 16) orientés obliquement par rapport à la verticale, le tronçon supérieur (15) s'étendant plus platement que le tronçon inférieur (16).

9. Tablier de protection solaire selon la revendication 8, **caractérisé en ce que** les tronçons obliques (15, 16) sont en butée l'un contre l'autre selon un angle obtus à un bord (17) dirigé vers l'extérieur.

10. Tablier de protection solaire selon l'une quelconque des revendications précédentes, **caractérisé en ce que** la première et/ou la deuxième lamelle de protection solaire (1, 1.1, 1.2, 1.3, 1.4) est/sont fabriquée(s) par roulage à partir d'une bande de métal ou comme profilé extrudé.

11. Tablier de protection solaire selon l'une quelconque des revendications précédentes, **caractérisé en ce que** toutes les lamelles de protection solaire (1, 1.1, 1.2, 1.3, 1.4) sont identiques.
